# EUROPÄISCHE PATENTSCHRIFT

(11) **EP 3 253 494 B1**
(45) Veröffentlichungstag und Bekanntmachung des Hinweises auf die Patenterteilung: **03.10.2018**
(21) Anmeldenummer: 16705736.3
(22) Anmeldetag: 03.02.2016
(51) Int. Cl.: B04B 7/02, B04B 7/06

(54) **ENERGIEABSORBIERENDES GEHÄUSE EINER ZENTRIFUGE**
ENERGY-ABSORBING CASING OF A CENTRIFUGE
ENCEINTE D'UNE CENTRIFUGEUSE ABSORBANT ÉNERGIE

(30) Priorität: 06.02.2015 DE 102015202192
(43) Veröffentlichungstag der Anmeldung: 13.12.2017
(73) Patentinhaber: Andreas Hettich GmbH & Co. KG, 78532 Tuttlingen (DE)
(72) Erfinder: EBERLE, Klaus-Günter, 78532 Tuttlingen (DE); KUSTER, Martin, 79843 Löffingen (DE)
(74) Vertreter: Puschmann Borchert Bardehle Patentanwälte Partnerschaft mbB
(86) Internationale Anmeldenummer: PCT/EP2016/052293
(87) Internationale Veröffentlichungsnummer: WO 2016/124649

(56) Entgegenhaltungen:
- WO-A1-2012/119000
- GB-A- 2 082 715
- US-A- 3 111 863

## Beschreibung

Die Erfindung betrifft ein Gehäuse einer Zentrifuge gemäß der im Oberbegriff des Anspruches 1 angegebenen Art sowie eine Zentrifuge mit einem solchen Gehäuse.

Zentrifugen weisen immer ein Gehäuse auf. Das Gehäuse hat dabei die Aufgabe einen Sicherheitskessel, einen Rotor und einen Antrieb für den Rotor der Zentrifuge aufzunehmen und im Gehäuse sicher zu lagern und die technischen Teile vor unbefugtem Zugriff zu schützen. Das Gehäuse hat zudem auch eine Schutzfunktion für den Crashfall, also wenn sich ein Probenbehälter aus dem Rotor löst. Hierbei muss das Gehäuse einen Teil der hohen, dabei entstehenden Energie aufnehmen. Eine Laborzentrifuge entwickelt beispielsweise bei einer Maximaldrehzahl eine kinetische Energie von 40.000 Nm. Wenn sich hierbei ein Probenbehälter vom Rotor löst und in den Sicherheitskessel einschlägt, wird sich durch die unmittelbar einsetzende innere Zerstörung, also einer plastischen Verformung des Sicherheitskessels, ein Teil dieser Energie, vor allem Rotationsenergie, abbauen. Der verbleibende Anteil wird versuchen, das Gehäuse der Zentrifuge aus seiner Ruhelage heraus zu beschleunigen, insbesondere in die ehemalige Rotationsrichtung des Rotors. Versuche haben gezeigt, dass im Crashfall eine Verdrehung des Gehäuses der Zentrifuge um 180° bis 360° erfolgt. Aus Sicherheitsgründen ist es deshalb notwendig und vorgeschrieben, allseits einen ausreichenden Freiraum um das Gehäuse der Zentrifuge herum einzuhalten.

Hierdurch wird der direkte Einbau einer Zentrifuge in Laborsysteme, insbesondere in selbst beladende und entladende Robotik-Systeme, eingeschränkt. Es muss vielmehr für die Zentrifugen im Labor viel Platz vorgehalten werden, um die im Crashfall hervorgerufene Drehung des Gehäuses der Zentrifuge zu gewährleisten und keine benachbarten Einheiten bei der Drehung des Gehäuses zu beschädigen. Dies ist sehr aufwendig und entspricht nicht den Anforderungen an heutige, kompakte und integrierte Laboreinheiten aus Geräten, Maschinen und Möbel.

Gemäß der DIN EN 61010-2-020 wird der Fachmann angehalten, dass sich beim bestimmungsgemäßen Gebrauch einer Laborzentrifuge diese sich nicht sichtbar von ihrem Aufstellungsort wegbewegen darf. Zudem darf die Laborzentrifuge keine Gefährdung im Crashfall darstellen. Hierbei wird ein Sicherheitsbereich von 300 mm definiert.
Aus der JP 0 32211 62 A und der GB 2 101 514 A sind in Schubladen von Labormöbel integrierte Zentrifugen bekannt.
Die DE 694 04 261 T2 betrifft einen Sicherheitshalter zur stoßdämpfenden Befestigung einer Zentrifuge an einer Tischplatte. Der Sicherheitshalter ist über Schrauben mit der Tischplatte und dem Gehäuse der Zentrifuge verbunden. Im Crashfall wird über zwei Sicherheitshalter durch elastische und plastiche Verformung die Energie absorbiert. Die US 3 111 863 A1 offenbart ein Gehäuse gemäß dem Oberbegriff des Anspruchs 1. Der Erfindung liegt die Aufgabe zugrunde, ein Gehäuse einer Zentrifuge gemäß der im Oberbegriff des Anspruches 1 angegebenen Art derart weiterzubilden, dass unter Vermeidung der genannten Nachteile eine platzsparende Integration in Laborsysteme ohne weiteres ermöglicht wird, aber im Crashfall genügend Schutz gewährleistet wird, dass benachbarte Baueinheiten nicht beschädigt werden. Dafür soll insbesondere die Energie im Crashfall zielgerichtet absorbiert werden, so dass der bisher notwendige Freiraum um das Gehäuse einer Zentrifuge herum nicht mehr benötigt wird.
Diese Aufgabe wird durch die kennzeichnenden Merkmale des Anspruches 1 in Verbindung mit seinen Oberbegriffsmerkmalen gelöst.
Die Unteransprüche bilden vorteilhafte Weiterbildungen der Erfindung.
Der Erfindung liegt die Erkenntnis zugrunde, dass durch eine Zweiteilung des Gehäuses, durch eine Verbindung der beiden Gehäuseteile über ein Gelenk und durch ein Zwischenschalten von Energieabsorbern zwischen die beiden Gehäuse verhindert wird, dass sich das ganze Gehäuse im Crashfall dreht. Durch die Zweiteilung und die Verbindung mit dem Gelenk dreht sich nunmehr nur noch vorbestimmt das erste Gehäuse gegenüber dem zweiten Gehäuse gegen die Wirkung der Energieabsorber. Das zweite Gehäuse dient dabei vor allem als ortsfester Anker.
Nach der Erfindung ist daher das Gehäuse zweigeteilt in ein erstes Gehäuse und ein mit dem ersten Gehäuse über ein Drehlager verbundenes zweites Gehäuse. Zwischen erstem Gehäuse und zweitem

Gehäuse ist zumindest ein Energieabsorber zwischengeschaltet, der den im Crashfall entstehenden Kräften, insbesondere den Drehmomenten, entgegenwirkt und Crashenergie absorbiert, so dass sich zumindest der auf dem Boden aufliegende Teil des zweiten Gehäuses gegenüber dem Boden nicht bewegt, wobei das Drehlager eine relative Drehung des ersten Gehäuses gegenüber dem zweiten Gehäuse gegen die Wirkung des vom Drehlager separaten Energieabsorbers oder der vom Drehlager separaten Energieabsorber ermöglicht. Auf einfache Weise wird dadurch verhindert, dass sich das gesamte Gehäuse im Crashfall dreht. Vielmehr bewegt sich nach der Erfindung nur das erste Gehäuse gegenüber dem zweiten Gehäuse. Das zweite Gehäuse bleibt im Crashfall ortsfest. Die Energie wird durch die Energieabsorber weitestgehend abgebaut. Der Rest der Energie wird über das zweite Gehäuse in den Boden geleitet. Eine zielgerichtete Bewegung des ersten Gehäuses gegenüber dem zweiten Gehäuse wird im Crashfall auf einfache Weise dadurch gewährleistet werden, wenn das erste Gehäuse mit dem zweiten Gehäuse über ein Drehlager verbunden ist. Hierdurch ergibt sich im Crashfall eine relative Drehung des ersten Gehäuses gegenüber dem zweiten Gehäuse gegen die Wirkung des vom Drehlager separaten Energieabsorbers oder der separaten Energieabsorber. Die Energie kann zielgerichtet in den bzw. die Energieabsorber eingeleitet werden.

Gemäß einer Ausführungsform der Erfindung wird der Energieabsorber durch plastisch verformbares Material gebildet. Ein solcher Energieabsorber kann dabei durch Verformungsbleche, Scherstifte, Scherbleche und Ähnliches gebildet sein. Die Energieabsorption erfolgt dabei durch plastische Verformung und/oder durch Abscheren.

Möglich ist es auch, wenn der Energieabsorber durch elastisch verformbares Material gebildet ist. Hierbei wirkt der Energieabsorber über einen Belastungsbereich als Feder, welche beispielsweise durch einen Dämpfer an einem Gehäuse gebildet sein kann, welcher gegen einen Anschlag am anderen Gehäuse wirkt. Auf einfache Weise kann hierdurch zerstörungsfrei die im Crashfall hervorgerufene Energie absorbiert und eine unkontrollierte Bewegung der Zentrifuge verhindert werden.

Um die Energie, welche im Crashfall erzeugt wird, möglichst zielgerichtet zu absorbieren, ist es günstig, wenn zwei, insbesondere unterschiedliche, Energieabsorber in Reihe geschaltet sind. Es hat sich gezeigt, dass die Energie im Crashfall anfänglich erheblich höher ist als im weiteren zeitlichen Verlauf. Insofern ist es von Vorteil, wenn ein erster Energieabsorber durch plastisch verformbares Material, welcher die Belastungsspitze absorbiert, und ein zweiter Energieabsorber durch elastisch verformbares Material gebildet ist, wobei im Schadensfall zunächst der erste Energieabsorber wirksam ist und anschließend der zweite Energieabsorber. Durch den ersten Energieabsorber wird somit die schlagartig auftretende höhere Energie absorbiert, bevor der zweite Energieabsorber aktiv wird und zeitlich versetzt einen geringeren Energieanteil absorbiert. Vorzugsweise sind dabei der erste und der zweite Energieabsorber zwischen erstem und zweitem Gehäuse wirksame unterschiedliche Bauteile, insbesondere ist der erste und der zweite Energieabsorber voneinander beabstandet zwischen erstem und zweitem Gehäuse angeordnet.

Gemäß einem Aspekt der Erfindung sind zumindest zwei Energieabsorber parallel geschaltet. Hierdurch kann die Energiebelastung auf das erste und zweite Gehäuse optimal und zielgerichtet verteilt werden.

Vorzugsweise umfasst das zweite Gehäuse das Auflager, wobei das Auflager durch eine Auflagefläche gebildet ist, die flächig auf dem Boden aufliegt. Dabei weist insbesondere das Auflager ein Antirutschmaterial und/oder eine Antirutschstruktur, zumindest auf der auf dem Boden liegenden Fläche, auf. Hierdurch wird gewährleistet, dass das zweite Gehäuse den auf das zweite Gehäuse, beispielsweise über die Dämpfer, wirkenden Kräften widersteht und entsprechend entgegenhält. Die Möglichkeit eines Verdrehens des zweiten Gehäuses wird hierdurch auf einfache Weise weiter reduziert.

Um die Funktion des zweiten Gehäuses als Anschlag oder Gegenlager für das erste Gehäuse einfach zu erfüllen, ist zumindest eine Gewichtsplatte im zweiten Gehäuseteil vorgesehen, welche auf das Auflager wirkt. Hierdurch wird das Gewicht des zweiten Gehäuses erhöht und damit auch die Widerstandskraft, welche den im Crashfall auftretenden Kräften entgegenwirkt.

Zudem kann auch ein Satz von Gewichtsplatten vorgesehen sein, damit das zweite Gehäuse bedarfsweise mit einer Gewichtsplatte oder mehreren Gewichtsplatten bestückt werden kann. In Abhängigkeit von der maximalen Beladung aber auch von der maximalen Drehzahl der Zentrifuge kann das Gehäuse und die notwendige Widerstandskraft einfach angepasst werden.

Gemäß einer Ausführungsform der Erfindung sind Aufnahmemittel für einen Sicherheitskessel, einen Rotor und einen Antrieb der Zentrifuge im ersten Gehäuse, beispielsweise in Form von Ausnehmungen, Bohrungen für Befestigungsmittel und ähnliches, vorgesehen. Dies erleichtert eine einfache Integration des Sicherheitskessels, des Rotors und des Antriebs der Zentrifuge in das erste Gehäuse. Die beweglichen Teile der Zentrifuge sind somit im ersten Gehäuse angeordnet. Im Crashfall, der in der Regel durch einen sich vom Rotor lösenden Probenbehälter oder Probenträger hervorgerufen wird, wird somit zunächst der Sicherheitskessel durch einschlagende Probenträger und Probenbehälter verformt.

Hierdurch wird ein erster hoher Energieanteil abgebaut. Die restliche Energie wirkt auf das erste Gehäuse und somit auf den Energieabsorber oder die Energieabsorber zwischen erstem und zweitem Gehäuse.

Alternativ hierzu kann das erste Gehäuse aber auch zur Aufnahme einer Standardzentrifuge, einer Laborzentrifuge oder einer anderen eigenständigen Zentrifuge mit eigenem Gehäuse ausgebildet sein. Dabei muss die Zentrifuge lediglich in das erste Gehäuse eingebracht und dort mit dem ersten Gehäuse fixiert werden. Die sich durch die Erfindung ergebenden Vorteile und konstruktiven Möglichkeiten können daher einfach auf bereits bestehende Zentrifugen übertragen werden.

Vorzugsweise sind Begrenzungsmittel vorgesehen, welche ein Bewegen entlang einer Drehachse des Drehlagers verhindern. Insbesondere sind die Begrenzungsmittel in das Drehlager integriert. Hierdurch wird weiter die Energie unmittelbar auf die Energieabsorber kanalisiert. Die Energieabsorption wird hierdurch insgesamt weiter optimiert.

Gemäß einer bevorzugten Weiterbildung der Erfindung sind die Außenmaße des zweiten Gehäuses und die Außenmaße des ersten Gehäuses derart aufeinander abgestimmt, dass im Crashfall während der Bewegung des ersten Gehäuses gegenüber dem zweiten Gehäuse bis zu einer definierten Endlage das erste Gehäuse in der Draufsicht immer innerhalb des zweiten Gehäuses, zumindest innerhalb einer Umhüllenden des zweiten Gehäuses, verbleibt.

Vorzugsweise sind Anschläge zur Festlegung der definierten Endlage des ersten Gehäuses gegenüber dem zweiten Gehäuse im Gehäuse vorgesehen. Hierdurch kann die Endlage mit konstruktiv einfachen Mitteln definiert und festgelegt werden.

Gemäß einer Ausführungsform der Erfindung ist das zweite Gehäuse als ein Verankerungsteil und ein Oberteil zweigeteilt ausgebildet. Hierbei ist das Oberteil des zweiten Gehäuses mit dem ersten Gehäuse verbunden und gegenüber dem Verankerungsteil des zweiten Gehäuses translatorisch verschiebbar. Ohne weiteres kann dadurch eine Inspektion in dem ersten Gehäuse, das mit dem Oberteil des zweiten Gehäuses verbunden ist und die relevanten bewegten Teile der Zentrifuge umfasst, durchgeführt werden. Ist beispielsweise das Gehäuse in eine Laboreinheit integriert, lässt sich durch translatorische Verschiebung des ersten Gehäuses mit dem Oberteil des zweiten Gehäuses gegenüber dem Verankerungsteil des zweiten Gehäuses eine Zugänglichmachung zur Inspektion und Wartung erreichen.

Hierbei ist es von Vorteil, wenn das Oberteil über Teleskopschienen gegenüber dem Verankerungsteil teleskopierbar ist. Die translatorische Verschiebung wird hierdurch vereinfacht.

Gemäß einem Aspekt der Erfindung betrifft die Erfindung eine Zentrifuge mit einem Gehäuse wie es eben beschrieben wurde.

Von Vorteil ist eine Ausführung als Einbaugerät für die Integration in eine Laboreinheit aus Labormöbeln und/oder Laborgeräten, da durch die erfindungsgemäße Ausbildung im Labor weniger Platz benötigt wird, aber eine Beschädigung benachbarter Geräte und Möbel der Laboreinheit im Crashfall durch die Zweiteilung des Gehäuses vermieden wird.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: eine perspektivische Ansicht einer Zentrifuge im teleskopierten Zustand mit einem Gehäuse nach der Erfindung;
- Fig. 2: eine perspektivische Ansicht einer Zentrifuge von Fig. 1 im eingefahrenen Zustand;
- Fig. 3: eine Rückansicht von Fig. 2;
- Fig. 4: eine perspektivische Detailansicht von Fig. 2 von schräg unten;
- Fig. 5: eine perspektivische Ansicht von schräg oben vorne von Fig. 2, jedoch im verdrehten Zustand;
- Fig. 6a: eine perspektivische Detailansicht des Gehäuses für die Zentrifuge nach Fig. 1. von schräg oben in einem nicht gedrehten Zustand;
- Fig. 6b: eine perspektivische Detailansicht des Gehäuses für die Zentrifuge nach Fig. 1, von schräg oben in einem in die Endlage gedrehten Zustand;
- Fig. 7a: eine Unteransicht des Gehäuses ohne Verankerungsteil auf das Oberteil von Fig. 6a;
- Fig. 7b: eine Unteransicht des Gehäuses ohne Verankerungsteil auf das Oberteil von Fig. 6b, und
- Fig. 8: eine Ansicht von der Rückseite des Gehäuses von Fig. 6a.

In den Fig. 1 bis 5 ist eine Zentrifuge 10 dargestellt, welche in einem Gehäuse 12 nach der Erfindung angeordnet ist. Bei der Zentrifuge 10 handelt es sich um eine Standard-Laborzentrifuge mit einem eigenen Zentrifugengehäuse. Das Zentrifugengehäuse ist in das Gehäuse 12 eingebracht, wie weiter unten noch im Einzelnen beschrieben wird. Alternativ hierzu kann das Gehäuse 12 aber auch integraler Bestandteil des Zentrifugengehäuses sein, ansonsten jedoch dieselben Funktionen erfüllen, wie das Gehäuse 12, wie es im Folgenden beschrieben wird.

Das Gehäuse 12 ist zweigeteilt ausgebildet und weist ein erstes, oberes Gehäuseteil 14 und ein zweites, unteres Gehäuseteil 16 auf.

Das zweite, untere Gehäuseteil 16 ist ebenfalls zweigeteilt ausgeführt. Das untere Gehäuseteil 16 umfasst ein Verankerungsteil 16a und ein Oberteil 16b. Das Oberteil 16b ist gegenüber dem Verankerungsteil 16a über Teleskopschienen 18 entlang dieser Teleskopschienen 18 translatorisch verschiebbar. Hierfür ist das Verankerungsteil 16a mit jeweils einer Seitenwandung 20 versehen. Auf der Innenseite der Seitenwand 20 ist jeweils eine erste Teleskopschiene 18a mit der Seitenwand 20 verschraubt. In der ersten Teleskopschiene 18a ist verschiebbar eine zweite Teleskopschiene 18b angeordnet, welche fest mit dem Oberteil 16b des unteren Gehäuseteils 16 verbunden ist. Hierfür weist das Oberteil 16b jeweils Längskufen 22 auf, welche jeweils mit der zweiten Teleskopschiene 18b verschraubt sind.

An der nach unten weisenden Fläche des Oberteils 16b sind nach unten verfahrbare Rollen 24 jeweils seitlich vorgesehen. Hierbei sind insgesamt vier Kugelrollen 24a und zwei Walzenrollen 24b angeordnet. Jeweils vorne seitlich und hinten seitlich sind jeweils eine Kugelrolle 24a angeordnet, insgesamt also vier Kugelrollen 24a. Zudem sind mittig zwischen den Kugelrollen 24a Walzenrollen 24b vorgesehen. Die Rollen 24 sind jeweils an einem sich jeweils seitlich parallel zur Längskufe 22 erstreckenden Rollenträger 26 angeordnet, der zu einer horizontal verlaufenden Tragplattform 28 des Oberteils 16b nach unten versetzt angeordnet ist. Über den Rollenträger 26 werden die Rollen über einen Handantrieb 60 nach unten verfahren. Die Anordnung der Rollen 24 ist insbesondere den Fig. 7a und 7b zu entnehmen.

Das Verankerungsteil 16a und das Oberteil 16b sind symmetrisch zu ihrer Längsmittelachse ausgebildet. Die Teleskopschienen 18 sind parallel zu der Längsmittelachse ausgerichtet.

An der Vorderseite in Verlängerung der Tragplattform 28 des Oberteils 16b ist nach vorne ein Vorsprung 30 vorgesehen. An diesem Vorsprung 30 ist ein Griff 32 mit seitlichen Stützträgern 32a, einem unteren Querträger 32b und einer die beiden seitlichen Stützträger 32a verbindenden Handlaufstange 32c angeschraubt.

Parallel zur Tragplattform 28 ist das obere Gehäuseteil 14 angeordnet. Das obere Gehäuseteil 14 umfasst eine Aufnahmeplatte 46, die an ihren Ecken jeweils mit aufeinander zulaufenden Begrenzungslaschen 34 und 36 versehen ist. Die Begrenzungslaschen 34 sind jeweils längs der Längsachse des Gehäuses 12 ausgerichtet, wohingegen die Begrenzungslaschen 36 senkrecht zur Längsachse des Gehäuses 12 ausgerichtet sind.

Die Aufnahmeplatte 46 des oberen Gehäuseteils 14 ist mit der Tragplattform 28 des Oberteils 16b des unteren Gehäuseteils 16 über ein Drehgelenk 48 verbunden. Das Drehgelenk 48 hält zudem die Tragplattform 28 in axialer Richtung entlang der Drehachse des Drehgelenks 48. Hierfür weist das Drehgelenk 48 einen oberen Flansch 48a auf, der an der Oberseite der Aufnahmeplatte 46 anliegt. Ein unterer Flansch 48b liegt an der Unterseite der Tragplattform 28 an. Des Weiteren ist das obere Gehäuseteil 14 mit dem unteren Gehäuseteil 16, nämlich mit dem Oberteil 16b, insbesondere mit der Aufnahmeplatte 46 des oberen Gehäuseteils 14 mit der Tragplattform 28 des Oberteils 16b des unteren Gehäuseteils 16 über zwei Scherstifte 50 verbunden. Die Scherstifte 50 halten das obere Gehäuseteil 14 in einer vorbestimmten Ausrichtung zum unteren Gehäuseteil 16.

Das Verankerungsteil 16a ist mit sechs Lagerstiften 38 versehen. Die Lagerstifte 38 ragen von einer Auflagewandung 40 senkrecht nach oben und greifen in eine Vielzahl von auf der Auflagewandung übereinander liegenden Gewichtsplatten 42 ein. Die unteren Gewichtsplatten 42a weisen eine größere Fläche auf als die darüber angeordneten oberen Gewichtsplatten 42b. Die oberen Gewichtsplatten werden lediglich von zwei Lagerstiften 38 gehalten, welche im Bereich der Längsachse des Gehäuses 12 angeordnet sind.

Von der Auflagewandung 40 erstreckt sich jeweils die Seitenwandung 20 senkrecht nach oben. Die Unterseite der Auflagewandung 40 ist mit einer den Reibschluss mit dem Boden, auf dem das Gehäuse 12 mit der Zentrifuge 10 steht, erhöhenden Gummibeschichtung 40a versehen. Der mittlere Bereich der Auflagewandung 40 weist eine rechteckige Ausnehmung 44 auf, um den Reibschluss der Auflagewandung 40 mit dem Boden durch Verringerung der Auflagefläche zu erhöhen.

In den Fig. 6a, 6b, 7a, 7b und 8 ist das Gehäuse 12 ohne Zentrifuge 10 dargestellt. In den Fig. 6a und 7a ist das obere Gehäuseteil 14 gegenüber dem unteren Gehäuseteil 16 in der Ausgangslage dargestellt. Die Ausgangslage zeigt dabei die Situation im Normalbetrieb. In den Fig. 6b und 7b ist das obere Gehäuseteil 14 gegenüber dem unteren Gehäuseteil 16 aus der Ausgangslage verdreht in einer definierten Endlage dargestellt. Diese Endlage zeigt dabei die Situation des Gehäuses 12 nach einem Crashfall mit maximal belasteten Dämpfungselementen 54. Diese Situation zeigt auch die Fig. 5, bei der die Zentrifuge 10 in das Gehäuse 12 eingebracht ist. Die Fig. 8 zeigt das Gehäuse 12 in der Ausgangslage.

Den Fig. 6a bis 7b sind die Scherstifte 50 und das mittig angeordnete Drehgelenk 48 zu entnehmen. Die Scherstifte 50 sind dabei punktsymmetrisch zu dem Drehgelenk 48 angeordnet und greifen sowohl in die Aufnahmeplatte 46 als auch in die darunter liegende Tragplattform 28 ein.

In den Ecken der Aufnahmeplatte 46 des oberen Gehäuseteils 14, im Bereich der Begrenzungslaschen 34, 36 sind jeweils nach oben offene Aufnahmebecher 52 zur Aufnahme von Füßen der Zentrifuge 10 vorgesehen. In diesen Aufnahmebechern 52 wird die Zentrifuge 10 über ihre Füße in dem Gehäuse 12 fixiert.

Unterhalb der Aufnahmeplatte 46 des oberen Gehäuseteils 14 sind Dämpfungselemente 54 vorgesehen, die über entsprechende Halter 56 mit der Unterseite der Aufnahmeplatte 46 fest verbunden sind, siehe hierzu insbesondere Fig. 7a und 7b. Die Dämpfungselemente 54 sind Anschlägen 58 zugeordnet, wobei die Anschläge 58 fest mit dem Oberteil 16b des unteren Gehäuseteils 16, nämlich der Tragplattform 28, verbunden sind.

Die Tragplattform 28 ist seitlich der darüber befindlichen Aufnahmeplatte 46 mit dem Handantrieb 60 versehen. Der Handantrieb 60 für den Rollenträger 26 ist an der Oberseite der Tragplattform 28 angeordnet.

Wie bereits ausgeführt wurde, ist das obere Gehäuseteil 14 im Normalbetrieb entsprechend den Fig. 2, 3, 4, 6a, 7a und 8 gegenüber dem unteren Gehäuseteil 16 ausgerichtet, d.h. die Längsmittelachse des oberen Gehäuseteils 14 und die Längsmittelachse des unteren Gehäuseteils 16 sind parallel zueinander ausgerichtet. Kommt es jedoch während des Betriebs der Zentrifuge 10 zu einem Crash, d.h. ein Probenträger oder Probenbehälter löst sich von dem Rotor, so schlägt dieser zunächst in den den Rotor umgebenden Sicherheitskessel in der Zentrifuge 10 ein. Die Energie ist jedoch so groß, dass die durch den Einschlag in den Sicherheitskessel bewirkte Verformung des Sicherheitskessels nicht ausreicht, die Energie vollständig abzubauen. Es wirken somit weiterhin hohe Kräfte in Drehrichtung des Rotors der Zentrifuge 10. Diese Kräfte werden über die Zentrifuge 10, nämlich die Füße der Zentrifuge 10, auf die Aufnahmebecher 52 und damit auf das obere Gehäuseteil 14 übertragen. Durch das Drehgelenk 48 und die axiale Begrenzung durch den oberen Flansch 48a und den unteren Flansch 48b nach oben und unten liegt am oberen Gehäuseteil 14 dann ein hohes Drehmoment an. Durch dieses Drehmoment werden zunächst die Scherstifte 50 durch ein Verdrehen des oberen Gehäuseteils 14 gegenüber dem unteren Gehäuseteil 16 in Wirkrichtung des anliegenden Drehmoments plastisch verformt, bis die Scherstifte 50 brechen. Hierdurch wird ein weiterer Teil der Energie absorbiert.

Der obere Gehäuseteil 14 ist dann nicht mehr durch die Scherstifte 50 blockiert, da diese gebrochen sind, und dreht somit relativ zum unteren Gehäuseteil 16 in Richtung weiter, bis die Dämpfungselemente 54 an den Anschlägen 58 zur Anlage kommen, da weiterhin ein Drehmoment aufgrund von nicht abgebauter Restenergie anliegt. Ein weiteres Drehen des oberen Gehäuseteils 14 erfolgt nun gegen die Federkraft der Dämpfungselemente 54. Der Drehwinkel, in dem das obere Gehäuseteil 14 gegen die Federkraft der Dämpfungselemente 54 gedreht werden kann, ist durch Endanschläge begrenzt, welche durch den maximalen Verfahrweg/Federweg der Dämpfungselemente 54 gebildet sind. Alternativ ist es auch denkbar, separate Endanschläge vorzusehen. An den Endanschlägen kommt das obere Gehäuseteil 14 in einem vordefinierten Drehwinkel zur Anlage. Die Restenergie wird nun über Anschläge 58 auf das untere Gehäuseteil 16, insbesondere auf das Verankerungsteil 16a, übertragen. Da das Verankerungsteil 16a mit einer Gummibeschichtung 40a auf der Unterseite der Auflagewandung 40 versehen ist und die Gewichtsplatten 42 auf die Auflagewandung 40 wirken, garantiert der Reibschluss zwischen Boden und Auflagewandung 40 mit der Gummibeschichtung 40a ein wirksames Gegenlager gegen das anliegende Drehmoment aufgrund der wirkenden Restenergie. Die Energie wird über die Auflagewandung 40 und die Gummibeschichtung 40a in den Boden geleitet. Zudem können auch Antirutschstrukturen auf der Gummibeschichtung 40a vorgesehen sein.

Durch die Scherstifte 50 sind somit zwei zueinander parallel geschaltete Energieabsorber vorgesehen, welche durch plastische Verformung Energie im Crashfall abbauen. In Reihe zu den Scherstiften 50 sind weitere Energieabsorber vorgesehen, nämlich die Dämpfungselemente 54, welche mit den Anschlägen 58 zusammenwirken. Über die Anschläge 58 und dem maximalen Verfahrweg der Dämpfungselemente 54 wird die Endlage oberes Gehäuseteil 14 gegenüber dem unteren Gehäuseteil 16 definiert. Hierbei bleibt das obere Gehäuseteil 14 innerhalb des unteren Gehäuseteils 16 zumindest innerhalb der Umhüllenden des unteren Gehäuseteils 16.

Auf diese Weise kann die Zentrifuge 10 mit dem Gehäuse 12 ohne weiteres in eine Laboreinheit aus weiteren Geräten und Labormöbeln integriert werden, ohne dass benachbart angeordnete Geräte oder Labormöbel im Crashfall durch eine Verdrehung von Gehäuseteilen beschädigt werden. Der Platzbedarf für die Zentrifuge 10 kann hierdurch optimiert werden, ohne dass die Gefahr der Beschädigung für benachbarte angeordnete Laboreinheiten erhöht wird.

Durch die Teleskopierbarkeit des Oberteils 16b gegenüber dem Verankerungsteil 16a kann die Zentrifuge 10 einfach gewartet werden. Durch die vertikal verfahrbaren Rollen 24 und die Lösbarkeit des Oberteils 16b von dem Verankerungsteil 16a, kann das Oberteil mit der Zentrifuge verfahren werden. Hierbei werden die Rollen 24 nach unten verfahren, bis das Oberteil 16b mit der Zentrifuge 10 auf den Rollen 24 steht. Die Längskufen 22 des Oberteils 16b werden jeweils von der zweiten Teleskopschiene 18b gelöst. Über den Griff 32 kann dann nicht nur die Zentrifuge 10 über die Teleskopschienen 18 translatorisch entlang der Längsmittelachse durch den Nutzer verschoben werden, sondern auch nach Lösen von den Teleskopschienen 18 und Verfahren der Rollen 24 nach unten über die Rollen 24 bewegt werden.

Das Gehäuse 12 kann zudem auch noch mit einer Außenwandung versehen sein, welche das Gehäuse 12 und die Zentrifuge 10 umschließen. Die Außenwandung ist dabei mit dem Verankerungsteil 16a verbunden. Aus Gründen der Übersicht ist die Außenwandung jedoch in den Figuren nicht dargestellt.

Wie eingangs bereits angesprochen wurde, kann das Gehäuse 12 auch integraler Bestandteil der Zentrifuge 10 sein. Dann hat die Zentrifuge 10 kein separates Gehäuse, sondern das Zentrifugengehäuse ist Teil des Gehäuses 12. In dieses Gehäuse 12 sind dann der Sicherheitskessel, der Rotor, der Rotorantrieb unmittelbar eingebracht, nämlich in das obere Gehäuseteil 14. Die Wirkungsweise im Crashfall ist dabei die gleiche.

Die Erfindung zeichnet sich durch die einfache und platzsparende Möglichkeit der Energieabsorption durch plastische Verformung auf der einen Seite und elastische Verformung auf der anderen Seite und einer definierten Bewegung im Crashfall durch das Drehgelenk 48 bis zu einer definierten Endlage aus. Über die Möglichkeit, einzelne Gewichtsplatten 42 in das Verankerungsteil 16a einzubringen, können die Bedingungen an jeden Betriebsfall der Zentrifuge 10 angepasst werden. Im Crashfall ist das Verankerungsteil 16a immer sicher auf dem Boden platziert, ohne sich aus seiner Ausgangslage heraus zu bewegen.

### Bezugszeichenliste

- 10: Zentrifuge
- 12: Gehäuse
- 14: oberes Gehäuseteil
- 16: unteres Gehäuseteil
- 16a: Verankerungsteil
- 16b: Oberteil
- 18: Teleskopschienen
- 18a: erste Teleskopschiene
- 18b: zweite Teleskopschiene
- 20: Seitenwandung
- 22: Längskufen des Oberteils 16b
- 24: Rollen
- 24a: Kugelrollen
- 24b: Walzenrollen
- 26: Rollenträger
- 28: Tragplatte
- 30: Vorsprung
- 32: Griff
- 32a: Stützträger
- 32b: unterer Querträger
- 32c: Handlaufstange
- 34: Begrenzungslasche, längs der Längsachse
- 36: Begrenzungslasche, quer zur Längsachse
- 38: Lagerstifte
- 40: Auflagewandung
- 40a: Gummibeschichtung
- 42: Gewichtsplatten
- 42a: untere Gewichtsplatte
- 42b: obere Gewichtsplatte
- 44: Ausnehmung
- 46: Aufnahmeplatte des oberen Gehäuseteils 14
- 48: Drehgelenk
- 48a: oberer Flansch des Drehgelenks 48
- 48b: unterer Flansch des Drehgelenks 48
- 50: Scherstifte
- 52: Aufnahmebecher
- 54: Dämpfungselemente
- 56: Halter der Dämpfungselemente 54
- 58: Anschläge
- 60: Handantrieb

## Patentansprüche

1. Gehäuse (12) einer Zentrifuge (10) mit einem Auflager (40) für einen Boden, auf dem das Gehäuse (12) steht, **gekennzeichnet durch** eine Zweiteilung in ein erstes Gehäuse und ein mit dem ersten Gehäuse (14) über ein Drehlager (48) verbundenes zweites Gehäuse (16), wobei zwischen erstem Gehäuse (14) und zweitem Gehäuse (16) zumindest ein Energieabsorber (50; 54, 58) zwischengeschaltet ist, der den im Crashfall entstehenden Kräften, insbesondere den Drehmomenten, entgegenwirkt und Crashenergie absorbiert, so dass sich zumindest der auf dem Boden aufliegende Teil des zweiten Gehäuses (16) gegenüber dem Boden nicht bewegt, wobei das Drehlager (48) eine relative Drehung des ersten Gehäuses (14) gegenüber dem zweiten Gehäuse (16) gegen die Wirkung des vom Drehlager (48) separaten Energieabsorbers (50; 54, 58) oder der vom Drehlager (48) separaten Energieabsorber (50; 54, 58) ermöglicht.

2. Gehäuse nach Anspruch, 1, **dadurch gekennzeichnet, dass** der Energieabsorber (50; 54, 58) durch plastisch verformbares Material gebildet ist, beispielsweise Verformungsbleche, Scherstifte, Scherbleche, etc.

3. Gehäuse nach Anspruch 1 oder 2, **dadurch gekennzeichnet, dass** der Energieabsorber (50; 54, 58) durch elastisch verformbares Material gebildet ist, beispielsweise Dämpfer an einem Gehäuse, welche gegen Anschläge am anderen Gehäuse wirken.

4. Gehäuse nach einem der vorangehenden Ansprüche, **dadurch gekennzeichnet, dass** zwei, insbesondere unterschiedliche, Energieabsorber (50; 54, 58) in Reihe geschaltet sind, insbesondere dass ein erster Energieabsorber (50) durch plastisch verformbares Material gebildet ist, ein zweiter Energieabsorber (54, 58) durch elastisch verformbares Material gebildet ist, wobei im Schadensfall zunächst der erste Energieabsorber (50) wirksam ist und anschließend der zweite Energieabsorber (54, 58).

5. Gehäuse nach Anspruch 4, **dadurch gekennzeichnet, dass** der erste und der zweite Energieabsorber zwischen erstem und zweitem Gehäuse wirksame unterschiedliche Bauteile sind, insbesondere ist der erste und der zweite Energieabsorber voneinander beabstandet zwischen erstem und zweitem Gehäuse angeordnet.

6. Gehäuse nach einem der vorangehenden Ansprüche, **dadurch gekennzeichnet, dass** zumindest zwei Energieabsorber (50; 54, 58) parallel geschaltet sind.

7. Gehäuse nach einem der vorangehenden Ansprüche, **dadurch gekennzeichnet, dass** das zweite Gehäuse (16) das Auflager (40) umfasst, wobei das Auflager (40) durch eine Auflagefläche gebildet ist, die flächig auf dem Boden aufliegt, insbesondere dass das Auflager (40) ein Antirutschmaterial (40a) und/oder eine Antirutschstruktur zumindest auf der auf dem Boden aufliegenden Fläche aufweist.

8. Gehäuse nach Anspruch 7, **dadurch gekennzeichnet, dass** zumindest eine Gewichtsplatte (42, 42a, 42b) im zweiten Gehäuseteil (16) vorgesehen ist, welche auf das Auflager (40) wirkt, vorzugsweise dass ein Satz von Gewichtsplatten (42, 42a, 42b) vorgesehen ist, damit das zweite Gehäuse (16) bedarfsweise mit einer Gewichtsplatte (42, 42a, 42b) oder mehreren Gewichtsplatten (42, 42a, 42b) bestückt werden kann.

9. Gehäuse nach einem der vorangehenden Ansprüche, **gekennzeichnet durch** Aufnahmemittel für einen Sicherheitskessel, einen Rotor und einen Antrieb der Zentrifuge (10) im ersten Gehäuse (14), beispielsweise in Form von Ausnehmungen, Bohrungen für Befestigungsmittel und ähnliches.

10. Gehäuse nach einem der Ansprüche 1 bis 8, **dadurch gekennzeichnet, dass** das erste Gehäuse (14) zur Aufnahme und Befestigung einer Standardzentrifuge, Laborzentrifuge oder einer anderen eigenständigen Zentrifuge mit einem eigenen Zentrifugengehäuse ausgebildet ist.

11. Gehäuse nach einem der vorangehenden Ansprüche, **dadurch gekennzeichnet, dass** Begrenzungsmittel (48a, 48b) vorgesehen sind, welche ein Bewegen entlang einer Drehachse des Drehlagers (48) verhindern, insbesondere sind die Begrenzungsmittel (48a, 48b) durch das Drehlager (48) gebildet.

12. Gehäuse nach einem der vorangehenden Ansprüche, **dadurch gekennzeichnet, dass** die Außenmaße des zweiten Gehäuses (16) und die Außenmaße des ersten Gehäuses (14) derart aufeinander abgestimmt sind, dass im Crashfall während der Bewegung des ersten Gehäuses (14) gegenüber dem zweiten Gehäuse (16) bis zu einer definierten Endlage das erste Gehäuse (14) immer innerhalb des zweiten Gehäuses (16) zumindest einer Umhüllenden des zweiten Gehäuses (16) verbleibt, insbesondere dass Anschläge (58) zur Festlegung der definierten Endlage des ersten Gehäuses (14) gegenüber dem zweiten Gehäuse (16) im Gehäuse (12) vorgesehen sind.

13. Gehäuse nach einem der vorangehenden Ansprüche, **dadurch gekennzeichnet, dass** das zweite Gehäuse (16) als ein Verankerungsteil (16a) und ein Oberteil (16b) zweigeteilt ausgebildet ist, wobei das Oberteil (16b) des zweiten Gehäuses (16) mit dem ersten Gehäuse (14) verbunden ist und gegenüber dem Verankerungsteil (16a) des zweiten Gehäuses (16) translatorisch verschiebbar ist, vorzugsweise dass das Oberteil (16b) über Teleskopschienen (18, 18a, 18b) gegenüber dem Verankerungsteil (16a) teleskopierbar ist.

14. Zentrifuge (10) mit einem Gehäuse (12) nach einem der vorangehenden Ansprüche.

15. Zentrifuge nach Anspruch 14, **gekennzeichnet durch** eine Ausführung als Einbaugerät für die Integration in eine Laboreinheit aus Labormöbeln und/oder Laborgeräten.

## Claims

1. Housing (12) of a centrifuge (10) having an abutment (40) for a ground on which the housing (12) sits, **characterized by** a two-part design of the housing comprising a first housing (14) and a second housing (16) which is connected to the first housing (14) via a pivot bearing (48), with at least one energy absorber (50; 54, 58) being arranged between the first housing (14) and the second housing (16) which energy absorber will counteract the forces, in particular the torques, generated in the event of a crash and will absorb the energy of the crash so as to prevent at least the portion of the second housing (16) which rests on the ground from moving relative to the ground, which pivot bearing (48) allows the first housing (14) to rotate relative to the second housing (16) against the action of the one or plural energy absorber(s) (50; 54, 58) which is/are separate from the pivot bearing (48).

2. Housing according to claim 1, **characterized in that** the energy absorber (50; 54, 58) is formed from a plastically deformable material, for example deformation sheets, shear pins, shear sheets etc.

3. Housing according to one of claims 1 and 2, **characterized in that** the energy absorber (50; 54, 58) is formed from an elastically deformable material, for example dampers provided on a housing, which dampers act against stops provided on the other housing.

4. Housing according to any one of the preceding claims, **characterized in that** two energy absorbers (50; 54, 58), in particular of a different type each, are connected in series, in particular that a first energy absorber (50) is formed from a plastically deformable material, a second energy absorber (54, 58) is formed from an elastically deformable material, and that in the event of a crash, the first energy absorber (50) will be the first to become effective and then the second energy absorber (54, 58).

5. Housing according to claim 4, **characterized in that** the first and second energy absorbers are different components acting between the first and second housings, in particular the first and second energy absorbers are arranged spaced apart from each other between the first and second housings.

6. Housing according to any one of the preceding claims, **characterized in that** at least two energy absorbers (50; 54, 58) are connected in parallel.

7. Housing according to any one of the preceding claims, **characterized in that** the second housing (16) includes the abutment (40), which abutment (40) is formed by a support surface which rests flat on, and in full contact with, the ground, in particular that the abutment (40) is provided with an anti-slip material (40a) and/or an anti-slip structure, at least on its surface which makes contact with the ground.

8. Housing according to claim 7, **characterized in that** at least one weight plate (42, 42a, 42b) is provided in the second housing part (16) which acts on the abutment (40), that preferably a set of weight plates (42, 42a, 42b) are provided so as to allow one or plural weight plate(s) (42, 42a, 42b) to be mounted on the second housing (16), as required.

9. Housing according to any one of the preceding claims, **characterized by** receiving means for a safety vessel, a rotor and a drive of the centrifuge (10) in the first housing (14), for example in the form of recesses, bores for fastening means and the like.

10. Housing according to any one of claims 1 through 8, **characterized in that** the first housing (14) is adapted to receive and securely accommodate a standard centrifuge, a laboratory centrifuge or any other standalone centrifuge having its own centrifuge housing.

11. Housing according to any one of the preceding claims, **characterized in that** limiting means (48a, 48b) are provided which prevent movement along a pivot axis of the pivot bearing (48), which limiting means (48a, 48b) are in particular formed by the pivot bearing (48).

12. Housing according to any one of the preceding claims, **characterized in that** the external dimensions of the second housing (16) and the external dimensions of the first housing (14) are matched to each other such that - in the event of a crash - the first housing (14) will always remain within the second housing (16), at least within an envelope of the second housing (16), as the first housing (14) moves relative to the second housing (16) up to a defined end position, in particular that stops (58) are provided in the housing (12), which stops (58) determine the defined end position of the first housing (14) relative to the second housing (16) in the housing (12).

13. Housing according to any one of the preceding claims, **characterized in that** the second housing (16) is of a two-part design consisting of an anchoring part (16a) and a top part (16b), wherein the top part (16b) of the second housing (16) is connected to the first housing (14) and can be translationally moved relative to the anchoring part (16a) of the second housing (16), preferably that the top part (16b) can be telescoped relative to the anchoring part (16a) via telescopic rails (18, 18a, 18b).

14. Centrifuge (10) having a housing (12) of the type as claimed in any one of the preceding claims.

15. Centrifuge according to claim 14, **characterized by** an embodiment as a built-in device for integration into a laboratory unit consisting of laboratory furniture and/or laboratory equipment.

## Revendications

1. Logement (12) d'une centrifugeuse (10) comprenant un support (40) pour un fond, sur lequel le logement (12) repose, **caractérisé par** une séparation en deux en un premier logement et en un deuxième logement (16) relié au premier logement (14) par un palier rotatif (48), dans lequel au moins un absorbeur d'énergie (50 ; 54, 58), qui agit à l'encontre des forces produites en cas de collision, en particulier des couples, est intercalé entre le premier logement (14) et le deuxième logement (16) et absorbe l'énergie de la collision, de sorte qu'au moins la partie du deuxième logement (16), laquelle repose sur le fond, ne se déplace pas par rapport au fond, dans lequel le palier rotatif (48) permet une rotation relative du premier logement (14) par rapport au deuxième logement (16) contre l'effet de l'absorbeur d'énergie (50 ; 54, 58) séparé du palier rotatif (48) ou des absorbeurs d'énergie (50 ; 54 ; 58) séparés du palier rotatif (48).

2. Logement selon la revendication 1, **caractérisé en ce que** l'absorbeur d'énergie (50 ; 54, 58) est formé par un matériau déformable plastiquement, par exemple des tôles de déformation, des goujons de cisaillement, des tôles de cisaillement, etc.

3. Logement selon la revendication 1 ou 2, **caractérisé en ce que** l'absorbeur d'énergie (50 ; 54, 58) est formé par un matériau déformable élastiquement, par exemple des amortisseurs sur un logement, lesquels agissent contre des butées sur l'autre logement,

4. Logement selon l'une quelconque des revendications précédentes, **caractérisé en ce que** deux absorbeurs d'énergie (50 ; 54, 58), en particulier différents, sont montés en série, en particulier **en ce qu'**un premier absorbeur d'énergie (50) est formé par un matériau déformable plastiquement, un deuxième absorbeur d'énergie (54, 58) est formé par un matériau déformable élastiquement, dans lequel, en cas de sinistre, le premier absorbeur d'énergie (50) agit dans un premier temps, et le deuxième absorbeur d'énergie (54, 58) immédiatement après.

5. Logement selon la revendication 4, **caractérisé en ce que** le premier et le deuxième absorbeur d'énergie sont des éléments différents agissant entre le premier et le deuxième logement, en particulier le premier et le deuxième absorbeur d'énergie sont agencés à distance l'un de l'autre entre le premier et le deuxième logement.

6. Logement selon l'une quelconque des revendications précédentes, **caractérisé en ce qu'**au moins deux absorbeurs d'énergie (50 ; 54, 58) sont montés en parallèle.

7. Logement selon l'une quelconque des revendications précédentes, **caractérisé en ce que** le deuxième logement (16) comporte le support (40), dans lequel le support (40) est formé par une surface de support, qui repose à plat sur le fond, en particulier **en ce que** le support (40) présente un matériau antiglisse (40a) et/ou une structure antiglisse au moins sur la surface reposant sur le fond.

8. Logement selon la revendication 7, **caractérisé en ce qu'**au moins un poids de type plaque (42, 42a, 42b) est prévu dans la deuxième partie de logement (16), lequel agit sur le support (40), de préférence **en ce qu'**un jeu de poids du type plaque (42, 42a, 42b) est prévu, afin que le deuxième logement (16) puisse être équipé si besoin est d'un poids de type plaque (42, 42a, 42b) ou de plusieurs poids de type plaque (42, 42a, 42b).

9. Logement selon l'une quelconque des revendications précédentes, **caractérisé par** des moyens de logement pour une chaudière de sécurité, un rotor et un entraînement de la centrifugeuse (10) dans le premier logement (14), par exemple se présentant sous forme d'évidements, de trous pour des moyens de fixation et similaires.

10. Logement selon l'une quelconque des revendications 1 à 8, **caractérisé en ce que** le premier logement (14) est conçu pour loger et fixer une centrifugeuse standard, une centrifugeuse de laboratoire ou une autre centrifugeuse indépendante pourvue d'un logement de centrifugeuse propre.

11. Logement selon l'une quelconque des revendications précédentes, **caractérisé en ce que** des moyens de délimitation (48a, 48b) sont prévus, lesquels empêchent un déplacement le long d'un axe de rotation du palier rotatif (48), en particulier les moyens de délimitation (48a, 48b) sont formés par le palier rotatif (48).

12. Logement selon l'une quelconque des revendications précédentes, **caractérisé en ce que** les dimensions extérieures du deuxième logement (16) et les dimensions extérieures du premier logement (14) sont adaptées les unes aux autres de telle manière qu'en cas de collision, pendant le déplacement du premier logement (14) par rapport au deuxième logement (16) jusqu'à une position finale définie, le premier logement (14) reste toujours à l'intérieur du deuxième logement (16) au moins d'une enveloppe du deuxième logement (16), en particulier en ce que des butées (58) sont prévues pour bloquer la position finale définie du premier logement (14) par rapport au deuxième logement (16) dans le logement (12).

13. Logement selon l'une quelconque des revendications précédentes, **caractérisé en ce que** le deuxième logement (16) est divisé en deux en une partie d'ancrage (16a) et en une partie supérieure (16b), dans lequel la partie supérieure (16b) du deuxième logement (16) est reliée au premier logement (14) et peut coulisser en translation par rapport à la partie d'ancrage (16a) du deuxième logement (16), de préférence **en ce que** la partie supérieure (16b) peut être déployée de manière télescopique par rapport à la partie d'ancrage (16a) par l'intermédiaire de rails télescopiques (18, 18a, 18b).

14. Centrifugeuse (10) comprenant un logement (12) selon l'une quelconque des revendications précédentes.

15. Centrifugeuse selon la revendication 14, **caractérisée par** une réalisation sous la forme d'un appareil encastrable pour l'intégration dans une unité de laboratoire composée de meubles de laboratoire et/ou d'appareils de laboratoire.
